# EUROPÄISCHE PATENTSCHRIFT

(11) **EP 0 815 388 B1**
(45) Veröffentlichungstag und Bekanntmachung des Hinweises auf die Patenterteilung: **17.11.1999**
(21) Anmeldenummer: 96905723.1
(22) Anmeldetag: 13.03.1996
(51) Int. Cl.: F22B 37/48, F28G 1/16, G21C 17/017

(54) **FLEXIBLE LANZE ZUM BEARBEITEN ODER INSPIZIEREN EINES ROHRBODENS EINES DAMPFERZEUGERS**
FLEXIBLE LANCE FOR WORKING ON OR INSPECTING A TUBE BASE OF A STEAM GENERATOR
LANCE FLEXIBLE PERMETTANT D'EFFECTUER DES OPERATIONS OU DES CONTROLES SUR LA PLAQUE TUBULAIRE D'UN GENERATEUR DE VAPEUR

(30) Priorität: 15.03.1995 DE 19508802
(43) Veröffentlichungstag der Anmeldung: 07.01.1998
(73) Patentinhaber: SIEMENS AKTIENGESELLSCHAFT, 80333 München (DE)
(72) Erfinder: SECKNUS, Otto, D-91330 Eggolsheim (DE); HENGLEIN, Rudolf, D-91361 Pinzberg (DE)
(86) Internationale Anmeldenummer: DE9600449
(87) Internationale Veröffentlichungsnummer: WO9628690

(56) Entgegenhaltungen:
- EP-A- 0 077 255
- FR-A- 2 544 123

## Beschreibung

Die Erfindung bezieht sich auf eine Vorrichtung zum Bearbeiten oder Inspizieren eines Rohrbodens eines Dampferzeugers.

Endoskopische Inspektionen der Rohrböden von Dampferzeugern zeigen, daß in Bereichen, die vom Wasser des Sekundärkreislaufes schlecht durchströmt sind, festhaftende Verunreinigungen verbleiben, deren Höhe an manchen Stellen einige Zentimeter betragen kann.

Diese Ablagerungen werden aufgrund der geometrischen Form ihrer Verteilung auf dem Rohrboden als Ablagerungsnieren bezeichnet. Sie entstehen, weil im schlecht durchströmten Innenbereich der Heizrohrbündel lose Ablagerungen liegenbleiben, während sie im besser durchströmten Außenbereich von der Strömung des sekundärseitigen Speisewasserstromes mitgerissen werden. Diese Ablagerungen haften mit zunehmender Betriebsdauer immer fester am Rohrboden. Durch weitere Anlagerungsprozesse wachsen im Verlauf mehrerer Betriebszyklen Ablagerungskonglomerate mit einer gegenüber losen Verunreinigungen erhöhten Metall- und Salzmengen-konzentration in einer Ausdehnung von mehreren Zentimetern an.

Analysen dieser festen Ablagerungskonglomerate zeigen ein Mischgefüge, das im wesentlichen aus Magnetit besteht. Neben weiteren Oxidationsstufen des Eisens finden sich auch erhöhte Salzmengenkonzentrationen, insbesondere Sulfate, Silikate und Phosphate. Ebenso können erhöhte Chrom- und Nickel-Anteile durch Einlagerung von Metallspänen zustande kommen. Die mechanische Härte kann an manchen Stellen die Härte des Heizrohrwerkstoffes übertreffen, so daß bei einer räumlichen Begrenzung des Wachstums die Gefahr einer Beschädigung der Heizrohre besteht (Denting).

Bei Rohrböden von Dampferzeugern muß aus diesem Grund auf der Sekundärseite regelmäßig untersucht werden, ob und in welchem Ausmaß sich zwischen den Heizrohren Ablagerungen gebildet haben. Diese Ablagerungen müssen dann entfernt werden, um Schäden an den Heizrohren zu vermeiden.

Dies geschieht für die festhaftenden Ablagerungen in erster Linie durch Spritzverfahren. Die Zwischenräume zwischen den Heizrohren sind aber aufgrund des kleinen Rohrabstandes, der bei quadratischer Anordnung der Heizrohre üblicherweise etwa 8 - 11 mm beträgt und in engeren Dreiecksanordnungen zwischen 3 und 4 mm betragen kann, nur schwer zu erreichen. Es werden deshalb in erster Linie Spritzverfahren eingesetzt, wie sie beispielsweise aus der europäischen Patentschrift 0 084 867 bekannt sind. Bei diesen Spritzverfahren wird ein Hochdruckwasserstrahl von einem in der Rohrgasse befindlichen Spritzkopf aus in die Zwischenräume zwischen den Heizrohren gespritzt.

Es hat sich jedoch gezeigt, daß damit festhaftende Ablagerungen im Innenbereich der Rohrbündel nicht vollständig entfernt werden können. Um eine effiziente Reinigung des Rohrbodens zu gewährleisten, ist es deshalb erforderlich, einen Spritzkopf unmittelbar in die Zwischenräume zwischen die Heizrohre zu führen und einen Hochdruckflüssigkeitsstrahl unmittelbar auf die Ablagerungen im Inneren der Heizrohrbündel zu richten.

Eine hierzu geeignete Vorrichtung ist beispielsweise aus der europäischen Patentschrift 0 305 483 bekannt. Bei der dort offenbarten Vorrichtung ist eine flexible Spritzlanze vorgesehen, die an ihrem freien Ende einen Spritzkopf mit einer Vielzahl von Düsen aufweist, aus denen die Spritzflüssigkeit austritt. Die flexible Spritzlanze ist aus einem flexiblen Band aufgebaut, in dem sich Kanäle mit kreisförmigem Querschnitt befinden. In diese Kanäle sind metallische Kapillaren eingelegt, durch die die Spritzflüssigkeit zum Spritzkopf geführt wird. Das Band und die Kanäle sind in einem Stück durch Extrusion aus einem Kunststoff hergestellt.

Das Band ist in einer starren Führung mit einem gekrümmten Ende gelagert, mit der es um einen vorgegebenen Winkel umgelenkt werden kann. Die starre Führung ist in einer Transporteinrichtung gelagert, die in die Rohrgasse des Dampferzeugers eingebracht und entlang dieser Rohrgasse verfahren werden kann. Zum Antreiben des Bandes sind mehrere gemeinsam angetriebene Zahnräder vorgesehen, deren Zähne in entsprechende Perforationen des Bandes eingreifen. Durch das gekrümmte Ende der starren Führung wird das freie Ende der Spritzlanze auf die Rohrspalte ausgerichtet.

Durch die Verwendung eines Kunststoffes mit in Längsrichtung eingelagerten Kapillaren ist jedoch die Stabilität bei großer freier Armlänge eingeschränkt.

Aus der US-A-5,036,871 ist eine Vorrichtung zum Reinigen des Rohrbodens bekannt, bei der anstelle einer aus einem einstückigen flexiblen Band aufgebauten Spritzlanze ein aus einer Vielzahl von miteinander verbundenen Einzelgliedern zusammengesetztes flexibles Band vorgesehen ist, durch das ein Hochdruckschlauch geführt ist. In dieses Band können zur Erhöhung seiner Stabilität zusätzlich Kabel eingelegt sein.

Ein solches segmentiertes Band wird auch bei den aus der US-A-5,065,703 und der US-A-5,286,154 bekannten Vorrichtungen zum Inspizieren und Bearbeiten des Rohrbodens verwendet, bei denen am Bearbeitungskopf eine Inspektionsoptik und mechanische Bearbeitungswerkzeuge, beispielsweise Bohrer oder Greifwerkzeuge eingesetzt werden. Um Hochdruckspritzkapillaren aufnehmen zu können, sind die miteinander verbundenen Segmente jedoch so breit, daß sehr enge Rohrspalte, wie sie bei Heizrohrbündeln in Dreiecksteilung vorliegen, nicht mehr befahren werden können.

Aus der US-A-4,407,236 ist eine flexible Spritzlanze bekannt, die aus einem Band aus einem Federstahl aufgebaut ist, auf dem auf einer Seite eine oder mehrere Kapillaren für die Spritzflüssigkeit befestigt sind. Die Kapillaren sind wellenförmig verlegt und münden nach unten gerichtet am freien Ende des Bandes in eine halbkreisförmige Ausnehmung an der Unterseite des Bandes, so daß die aus ihnen austretende Spritzflüssigkeit nach unten auf den Rohrboden gerichtet wird. Das Band ist mit seinen Schmalseiten in Nuten in einer oberen und einer unteren Platte geführt, die in die Rohrgasse des Dampferzeugers eingebracht sind. Die Nut in der unteren Platte bewirkt ein Umlenken des Bandes auf einen Rohrspalt. Der Antrieb des Bandes erfolgt durch eine von hinten auf das Band ausgeübte Schubkraft. Dies erfordert ein hohe Biegesteifigkeit des Bandes und ist außerdem nur bei Dampferzeugern möglich, bei denen ein Handloch in gleicher Höhe wie die Rohrgasse angeordnet ist. Bei der in der US-A 4,407,236 beschriebenen Spritzlanze ist die Kapillare an zahlreichen Stellen mittels je einer Schelle am Band befestigt. Die Spitzlanze ist deshalb nur mit großem Aufwand herstellbar.

Der Erfindung liegt nun die Aufgabe zugrunde, eine einfach herstellbare flexible Lanze zum Bearbeiten und Inspizieren des Rohrbodens eines Dampferzeugers anzugeben, die auch in enge Rohrspalte eingeführt werden kann.

Die genannte Aufgabe wird gelöst mit einer flexiblen Lanze mit den Merkmalen des Patentanspruches 1. Eine flexible Lanze zum Bearbeiten oder Inspizieren eines Rohrbodens eines Dampferzeugers enthält gemäß der Erfindung ein flexibles metallischen Band, das in seiner Längsrichtung hintereinander angeordnete Ausnehmungen aufweist, durch die eine flexible Versorgungsleitung für einen am freien Ende des Bandes angeordneten Bearbeitungs- oder Inspektionskopf gefädelt ist.

Durch diese Maßnahme kann eine sehr schmale Bauweise der flexiblen Lanze erreicht werden, so daß auch schmale Rohrspalte befahren werden können.

In einer vorteilhaften Ausgestaltung sind in Längsrichtung des Bandes zwischen den Ausnehmungen jeweils Ausformungen zur Aufnahme der Versorgungsleitung eingebracht, die sich abwechselnd auf die eine und die andere Seite des Bandes erstrecken. Dadurch ist ein Verbiegen der Versorgungsleitung beim Einfädeln nicht notwendig.

Vorzugsweise ist ein Band aus Stahl vorgesehen.

In einer Ausführungsform ist als Bearbeitungseinrichtung ein Spritzkopf und als Versorgungsleitung eine metallische Kapillare, insbesondere eine Kapillare aus einer Nickel-Titan-Legierung, vorgesehen.

In einer vorteilhaften Ausgestaltung ist im Band ein Lichtleiterkabel als Versorgungsleitung für ein am freien Ende des Bandes angeordnetes Endoskop geführt.

In einer weiteren Ausführungsform ist als Versorgungsleitung ein Seilzug zum Übertragen einer Zugkraft zu einem am freien Ende des Bandes angeordneten Bergewerkzeug vorgesehen.

Zur weiteren Erläuterung der Erfindung wird auf die Ausführungsbeispiele der Zeichnung verwiesen, in deren
- FIG 1, 2 und 3: eine Vorrichtung zum Betätigen einer flexiblen Lanze gemäß der Erfindung in einer Arbeitsposition im Dampferzeuger in einer Draufsicht bzw. in einer Seitenansicht parallel bzw. quer zu einer Rohrgasse veranschaulicht ist.
- FIG 4 und 5: zeigen weitere Ausgestaltungen einer Vorrichtung zum Betätigen einer flexiblen Lanze gemäß der Erfindung innerhalb des Dampferzeugers in einer Seitenansicht quer zur Rohrgasse bzw. in einer Draufsicht.
- FIG 6 und 7: zeigen in einer Seitenansicht (Flachseite) bzw. einer Draufsicht (Schmalseite) eine Ausführungsform einer erfindungsgemäßen Spritzlanze. In
- FIG 8: ist das freie Ende der Spritzlanze vergrößert dargestellt.
- FIG 9 und 10: zeigen weitere Ausgestaltungen einer flexiblen Lanze. In
- FIG 11: ist eine flexible Lanze mit einem Greifwerkzeug als Bearbeitungskopf dargestellt.

**FIG 1** zeigt einen Dampferzeuger 2 in einem horizontalen Teilschnitt in Höhe eines Handloches 4. In einem in Draufsicht sichtbaren Rohrboden 6 münden innerhalb eines zylindrischen Leitmantels 8 eine Vielzahl parallel zueinander angeordneter Heizrohre 10. In eine Rohrgasse 12 ist über das Handloch 4 eine Transporteinrichtung 20 eingeführt, mit der ein freies Ende 53 einer flexiblen Lanze 50 ausgehend der Rohrgasse 12 in einen senkrecht zur Rohrgasse 12 verlaufenden Rohrspalt 14 eingebracht werden kann. In der Figur ist ein Dampferzeuger 2 mit einer Dreiecksanordnung der Heizrohre 10 dargestellt, bei der besonders enge Rohrspalte 14 vorliegen.

Die flexible Lanze 50 ist aus einem Band 52 aufgebaut, an dem Versorgungsleitungen 58, 66, 72 zum Versorgen eines am freien Ende 53 angeordneten Bearbeitungs- oder Inspektionskopfes 63, 68, 70 angeordnet sind.

Die Transporteinrichtung 20 umfaßt eine Gleitplatte 21, mit der sie auf dem Rohrboden 6 abgestellt ist. Zur Vorwärtsbewegung innerhalb der Rohrgasse 12 ist in der Transporteinrichtung 20 ein Schreitwerk vorgesehen, wie es beispielsweise aus der europäischen Patentschrift 0 084 867 bekannt ist. Die Transporteinrichtung 20 umfaßt hierzu zwei Stützkörper 22 und 24, die relativ zueinander in einer Längsachse 26 der Transporteinrichtung durch einen pneumatisch betätigbaren Kolben 28 verschiebbar sind. An jedem der Stützkörper 22 und 24 sind jeweils paarweise pneumatisch ausfahrbare Stützelemente 30 vorgesehen, die sich jeweils an einander gegenüberliegenden Heizrohren 10 am Rand der Rohrgasse 12 abstützen. Durch abwechselndes Arretieren der Stützelemente 30 und Betätigen des Kolbens 28 bewegt sich die Transporteinrichtung 20 in der Rohrgasse 12 vorwärts.

Auf der Transporteinrichtung 20 ist eine Vorschubeinrichtung 40 angeordnet, die eine motorisch angetriebene Antriebsrolle 41 sowie eine ihr zugeordnete, gegen ihren Umfang angestellte Führungsrolle 42 enthält. In die Antriebsrolle 41 und Führungsrolle 42 wird die flexible Lanze 50 eingefädelt.

Die Vorschubeinrichtung 40 enthält zwei weitere an ihrem Umfang gegeneinander gelagerte Führungsrollen 43 und 44, die die zwischen die Antriebsrolle 41 und die Führungsrolle 42 eingefädelte Lanze 50 aufnehmen und auf einen Winkel α1 zur Längsachse 26 und damit zu einer dazu parallelen Mittenachse 14 der Rohrgasse 12 einstellen. Im Beispiel der Figur beträgt dieser Winkel 90°, so daß die Lanze 50 in die Rohrspalte 14 eingefahren werden kann.

In der in der Figur dargestellten vorteilhaften Ausführungsform sind die Antriebsrolle 41 und die Führungsrolle 43 durch einen umlaufenden Riemen 45 miteinander gekoppelt. In gleicher Weise ist um die Führungsrollen 42 und 44 und eine Umlenkrolle 46 ebenfalls ein Riemen 47 geführt, der im Bereich der Antriebsrolle 41 am Riemen 45 anliegt. Durch diese Maßnahme ergibt sich eine besonders sichere Führung der Lanze 50.

Der Umlenkwinkel α1 der Lanze 50 wird durch die gegenseitige Lage der Antriebsrolle 41 sowie der Führungsrollen 42, 43 und 44 auf der Transporteinrichtung 20 bestimmt.

Die Vorschubeinrichtung 40 kann in einer weiteren vorteilhaften Ausgestaltung zusätzlich relativ zur Transporteinrichtung 20 parallel zur Längsachse 26 verschoben oder um eine vertikale Achse gedreht werden, um ein exaktes Ausrichten der flexiblen Lanze 50 auf die Rohrspalte 14 zu ermöglichen.

In **FIG 2** ist zu erkennen, wie die aus dem Band 52 aufgebaute Lanze 50 von außen durch das Handloch 4 hindurchgeführt wird. Da das Band 52 in der durch seine Flachseiten festgelegten Ebene nicht gebogen werden kann und sich der Rohrboden 6 unterhalb der Unterkante des Handloches 4 befindet, muß das Band 52 mit horizontal ausgerichteter Flachseite durch das Handloch 4 geführt und innerhalb des Dampferzeugers 2 um 90° gedreht werden.

Gemäß **FIG 3** ist die Vorschubeinrichtung 40 um eine parallel zur Längsachse 26 verlaufende Drehachse 48 schwenkbar in der Transporteinrichtung 20 angeordnet. Dadurch kann das freie Ende 53 der Lanze 50 auch bei unterschiedlicher Ausfahrlänge 1 unmittelbar über dem Rohrboden 6 positioniert werden.

In der vorteilhaften Ausgestaltung gemäß **FIG 4** ist die Vorschubeinrichtung 40 außerdem an einem Schlitten 28 gelagert, der eine Höhenverstellung der Vorschubeinrichtung 40 senkrecht zur Längsachse 26 und somit parallel zu den Heizrohren 10 ermöglicht.

**FIG 5** zeigt eine Ausgestaltung, bei der die Lanze 50 unter einem Winkel α2=30° relativ zur Längsachse 26 der Transporteinrichtung 20 ausgerichtet wird, so daß auch die sich unter einem Winkel von 30° zur Mittenachse 14 der Rohrgasse 12 erstreckenden Rohrspalte 16 von der Lanze 50 befahren werden können. Dadurch können auch die bei einer Befahrung unter einem Winkel α1=90° nur schlecht erfaßten Totbereiche erreicht werden. Auch in dieser speziellen Ausgestaltung ist eine in ihrer Gesamtheit schwenkbar um eine parallel zum Rohrboden verlaufende Achse 49 angeordnete Vorschubeinrichtung 400 vorgesehen. Auch in diesem Ausführungsbeispiel sind Rollen 410, 420, 430 und 440 zum Antreiben, Umlenken und Ausrichten der Lanze 50 vorgesehen. Zusätzlich kann es von Vorteil sein, wenn die gesamte Vorschubeinrichtung 400 auf der Transporteinrichtung 20 verschiebbar oder um eine zur Längsachse 26 senkrechte Achse schwenkbar angeordnet ist, um ein genaues Einfädeln in die Rohrspalte 16 zu ermöglichen.

Gemäß **FIG 6 und 7** enthält eine Lanze 50 ein vorzugsweise aus einem Chromnickelstahl bestehendes flexibles metallisches Band 52 mit einer Wandstärke zwischen 0,1 und 0,2 mm, in das parallel zu seiner Längsrichtung hintereinander äquidistante Ausnehmungen oder Löcher 54 eingestanzt sind, die zwei Reihen 56a und 56b bilden. Durch diese Reihen 56a und 56b ist jeweils eine Versorgungsleitung 58, beispielsweise eine Kapillare, für einen am freien Ende 53 angeordneten Bearbeitungskopf, im Ausführungsbeispiel ein Spritzkopf 63, gefädelt.

Die Kapillaren 58 bestehen vorzugsweise aus einem aus einer Nickel-Titan-Legierung bestehenden Memory-Metall, beispielsweise ein unter der Bezeichnung Nitinol SE 502 im Fachhandel erhältliches Metall. Ihre Druckfestigkeit ist bei einem Außendurchmesser zwischen 2 und 3 mm höher als 1000 bar.

Die Kapillaren 58 sind abwechselnd von einander gegenüberliegenden Seiten des Bandes 52 durch die Löcher 54 geführt. Zwischen den Löchern 54 einer Reihe 56a oder 56b sind parallel zu einer Längsachse 62 des Bandes 52 rillenförmige Ausformungen oder Sicken 60 mit halbkreisförmigem Querschnitt in das Band 52 eingeprägt, die aufeinanderfolgend abwechselnd auf die eine und auf die andere Seite des Bandes 52 ausgeformt sind. Die Ausformungen 60 bilden auf diese Weise gemeinsam mit den Löchern 54 einer Reihe 56a oder 56b einen geradlinigen Kanal, in den die Kapillare 58 einfach eingeschoben werden kann.

Anstelle der in **FIG 6 und 7** dargestellten kreisförmigen Löcher können auch Ausnehmungen in Form schmaler Schlitze quer zur Längsachse 62 vorgesehen sein, durch die die Kapillare 58 gefädelt werden kann.

Gemäß **FIG 8** sind bei einem als Spritzkopf 63 gestalteten freien Ende 53 des Bandes 52 die den Reihen 56a und b jeweils zugeordneten Kapillaren 58 in der durch die Flachseite des Bandes 52 festgelegten Ebene unter einem Winkel βa bzw. βb von einer Längsachse 62 des Bandes 52 weggebogen. Am Ende der Kapillaren 58 sind vorzugsweise Düsen 64 angeordnet, in denen der austretende Spritzstrahl beschleunigt wird und unter einem Winkel βa bzw. βb aus Austrittsöffnungen 65 austritt. Durch die symmetrische Anordnung der Düsen 64 relativ zur Längsachse 62 und ihre Anordnung in der Bandebene wirkt die Summe oder die Resultierende F der auf das Band 52 ausgeübten Reaktionskräfte Fa und Fb annähernd parallel zur Längsachse 62 des Bandes 52. Dadurch wird verhindert, daß das Band 52 vom Rohrboden weggedrückt wird.

Gemäß **FIG 9** ist in den Kanal 56b ein Lichtleiterkabel 66 eines Endoskopes 68 eingeführt, mit dem der Spritzvorgang beobachtet werden kann.

In **FIG 10** ist in einer weiteren Ausgestaltung der Erfindung ein Band mit drei Kanälen 56a,b,c vorgesehen, dem zwei Kanäle 56a,b jeweils mit Kapillaren 58 zum Spritzen versehen sind und ein Kanal 56c ein Lichtleiterkabel 66 eines Endoskops 68 enthält.

Gemäß **FIG 11** ist am freien Ende 53 der Lanze 50 als Bergewerkzeug beispielsweise ein Greifwerkzeug 70 angeordnet. Anstelle von Kapillaren sind in diesem Fall Zugseile 72 als Versorgungsleitungen durch die Löcher 54 geführt, mit denen auf schwenkbar gelagerte Zangen 74 und 76 ein Drehmoment ausgeübt werden kann.

## Patentansprüche

1. Flexible Lanze zum Bearbeiten oder Inspizieren eines Rohrbodens (6) eines Dampferzeugers (2), mit einem flexiblen metallischen Band (52), das in seiner Längsrichtung hintereinander angeordnete Ausnehmungen (54) aufweist, durch die eine flexible Versorgungsleitung (58, 66, 72) für einen am freien Ende (53) des Bandes angeordneten Bearbeitungs- oder Inspektionskopf (63, 68, 70) gefädelt ist.

2. Flexible Lanze nach Anspruch 1, bei der in Längsrichtung des Bandes zwischen den Ausnehmungen (54) jeweils Ausformungen (60) zur Aufnahme der Versorgungsleitung (58, 66, 72) eingebracht sind, die sich abwechselnd auf die eine und die andere Seite des Bandes (52) erstrecken.

3. Flexible Lanze nach Anspruch 2, bei der ein Band (52) aus Stahl vorgesehen ist.

4. Flexible Lanze nach einem der vorhergehenden Ansprüche, bei der als Bearbeitungseinrichtung ein Spritzkopf (63) und als Versorgungsleitung eine metallische Kapillare (58) vorgesehen ist.

5. Flexible Lanze nach Anspruch 4, mit einer Kapillare (58) aus einer Nickel-Titan-Legierung.

6. Flexible Lanze nach einem der Ansprüche 1 bis 3, mit einem Lichtleiterkabel (66) als Versorgungsleitung für ein am freien Ende des Bandes angeordnetes Endoskop (68).

7. Flexible Lanze nach einem der Ansprüche 1 bis 3, bei der als Versorgungsleitung ein Seilzug (72) zum Übertragen einer Zugkraft zu einem am freien Ende des Bandes (52) angeordneten Bergewerkzeug (70) vorgesehen ist.

## Claims

1. Flexible lance for machining or inspecting a tube bottom (6) of a steam generator (2), having a flexible metallic strip (52) which has recesses (54) arranged in series in its longitudinal direction, through which recesses there is threaded a flexible supply line (58, 66, 72) for a machining or inspection head (63, 68, 70) arranged on the free end (53) of the strip.

2. Flexible lance according to claim 1, wherein in the longitudinal direction of the strip between the recesses (54) in each case formations (60) to accommodate the supply line (58, 66, 72) are introduced, which extend alternately on the one and the other side of the strip (52).

3. Flexible lance according to claim 2, wherein a strip (52) of steel is provided.

4. Flexible lance according to one of the preceding claims, wherein a spraying head (63) is provided as machining device and a metallic capillary tube (58) is provided as supply line.

5. Flexible lance according to claim 4, with a capillary tube (58) of a nickel titanium alloy.

6. Flexible lance according to one of claims 1 to 3, with a fibre-optics cable (66) as supply line for an endoscope (68) arranged on the free end of the strip.

7. Flexible lance according to one of claims 1 to 3, wherein a cable pull (72) for transferring a tensile force to a mining tool (70) arranged on the free end of the strip (52) is provided as supply line.

## Revendications

1. Lance flexible destinée à effectuer des opérations ou des inspections sur une plaque tubulaire (6) d'un générateur de vapeur (2), comportant une bande métallique flexible (52), qui est munie dans sa direction longitudinale d'évidements (54) disposés les uns derrière les autres et dans lesquels est enfilée une conduite d'alimentation flexible (58, 66, 72) pour une tête (63, 68, 70) destinée à effectuer des opérations ou des inspections et montée à l'extrémité libre (53) de la bande.

2. Lance flexible selon la revendication 1, dans laquelle des conformations (60) destinées à recevoir la conduite d'alimentation (58, 66, 72) sont pratiquées entre les évidements (54) dans la direction longitudinale de la bande, et s'étendent alternativement sur l'une et l'autre face de la bande (52).

3. Lance flexible selon la revendication 2, dans le cas de laquelle il est prévu une bande (52) en acier.

4. Lance flexible selon l'une des revendications précédentes, dans laquelle il est prévu une tête de pulvérisation (63) en tant que dispositif pour effectuer des opérations, et un tube capillaire métallique (58) en tant que conduite d'alimentation.

5. Lance flexible selon la revendication 4, comportant un tube capillaire (58) en un alliage de nickel et de titane.

6. Lance flexible selon l'une des revendications 1 à 3, comportant un câble à fibres optiques (66) en tant que conduite d'alimentation pour un endoscope (68) monté à l'extrémité libre de la bande.

7. Lance flexible selon l'une des revendications 1 à 3, dans laquelle il est prévu un tirant à câble (72) en tant que conduite d'alimentation pour la transmission d'une force de traction à un outil de récupération (70) monté à l'extrémité libre de la bande (52).
